# EUROPÄISCHE PATENTSCHRIFT

(11) **EP 0 169 924 B1**
(45) Veröffentlichungstag und Bekanntmachung des Hinweises auf die Patenterteilung: **30.09.1987**
(21) Anmeldenummer: 84109072.3
(22) Anmeldetag: 01.08.1984
(51) Int. Cl.: B41J 19/14, B41J 25/28

(54) **Verfahren und opto-elektronische Abtasteinrichtung zum Steuern des Auslösezeitpunktes für Druckelemente beim Matrixdrucken**
Method and optoelectronic device for driving the trigger point of printing elements in matrix printing
Procédé et dispositif opto-électronique pour commander le point de déclenchement d'éléments d'impression utilisés en impression matricielle

(43) Veröffentlichungstag der Anmeldung: 05.02.1986
(73) Patentinhaber: Mannesmann Tally Ges. mbH, 1232 Wien (AT)
(72) Erfinder: Pichler, Josef, A-2483 Ebreichsdorf (AT); Puchegger, Karl, A-2822 Föhrenau (AT); Vlaschits, Günther, A-1130 Wien (AT)
(74) Vertreter: Flaig, Siegfried

## Beschreibung

Die Erfindung betrifft ein Verfahren und eine opto-elektronische Abtasteinrichtung zum Steuern des Auslösezeitpunktes für Druckelemente beim Matrixdrucken gemäß den Ansprüchen 1 und 11.

Ein derartiges Verfahren bzw. eine derartige opto-elektronische Abtasteinrichtung dient der Erzeugung von Steuerimpulsen für Druckelemente, wie z. B. für Drucknadeln, Druckhämmer, die auf einem Schlitten, Wagen (shuttle) oder dgl. eines Matrixdruckers, insbesondere eines Zeilendruckers, angeordnet sind. Die zeitgenaue Auslösung der Druckelemente dient der Lagegenauigkeit von Druckpunkten, die Teil einer Matrix sind, d. h. Teil einer Anordnung von Druckpunkten in einem vertikalen und horizontalen Gitter einer Schriftzeichenfläche. Je genauer die Druckpunkte auf dem Aufzeichnungsträger liegen, desto deutlicher werden die Schriftzeichen lesbar sein.

Die Grundlage für ein deutlich lesbares Schriftbild bildet ferner die Auflösung des Verschiebeweges des Schlittens, der als Druckpaß bezeichnet wird. Hin- und Herbewegung des Schlittens bilden zwei Druckpässe. Um . alle Schriftzeichen, die in verschiedenen Sprachen vorkommen, zu erfassen, wird z. B. eine Auflösung von 1/600" = 0,0423 mm, d. h. 240 Impulse in einem Druckpaß benötigt. Die horizontale Ausrichtung 'der Druckpunkte wird durch die horizontale Anordnung einer Reihe von Drucknadeln, Druckhämmer u. dgl. erreicht. Die Ausrichtung der vertikalen Punktreihen für Schriftzeichen, die senkrechte Linien, wie z. B. L, F oder B enthalten, hängt von physikalischen Größen ab, die sich aus der Art der Antriebe, der Lagerung, der Werkstoffe u. dgl. für die Drucknadeln, Druckhämmer u. dgl. ergeben.

So weisen Drucknadeln, die von Tauchspulenmagneten angetrieben werden und mechanische Federglieder für die Vorspannung in einer Ruhelage besitzen, ihre Eigenheiten auf. Druckhämmer aus federnden Ferromagnetwerkstoffen sind oft in Magnetkreise gelegt und werden durch Dauermagnete in ihrer Ruhelage gehalten, wobei ein Elektromagnet das Feld des Dauermagneten in Bruchteilen von Sekunden aufhebt und den Druckhammer abschießen läßt.

Derartige Drucker werden als Datendrucker in Datenverarbeitungs-Einheiten mit hohem Datenausstoß eingesetzt oder dienen in Textverarbeitungsanlagen als Schönschreibdrucker für Texte in Korrespondenzqualität.

Ein solcher Drucker ist aus der US-A-4 446 789 bekannt. Die Qualität, d.h. die Lesbarkeit der im Matrixdruckverfahren erzeugten Schriftzeichen hängt zum einen Teil von der elektronischen Steuerung der Druckelemente (Drucknadeln oder Druckhämmer) ab und zu einem anderen Teil von dem mechanischen Aufbau des Schlittenantriebs. In einem weiteren bekannten Fall (US-A-3 999 644) ist ein Elektromotor über ein untersetzendes Getriebe mit einer Antriebsachse gekoppelt, an der eine Rolle mit einem an ihrem Umfang schraubenlinienförmigen Nocken befestigt ist. Der die Druckelemente tragende Schlitten liegt mit zwei Rollen an dem Nocken an, wodurch bereits Probleme wegen der notwendigen Spielfreiheit Nocken/Rollenpaar entstehen.

Es hat sich außerdem gezeigt, daß die horizon- 'tale Positionsmessung aufgrund eines solchen Antriebs relativ ungenau arbeitet oder bei höheren Genauigkeitsgraden einen hohen Aufwand erfordert, da zwei lineare Taktspuren notwendig sind, die zueinander und voreilend eingestellt werden müssen.

Aus dem Stand der Technik ergibt sich die Erkenntnis, daß für ein Steuerverfahren der elektromechanische Antrieb des Schlittens bereits eine Basis bildet, von der weitere Größen und letztlich die Genauigkeit der Steuerung abhängen.

Der Erfindung ist die Aufgabe zugrundelegt, in Abhängigkeit des elektromechanischen Antriebs für den Schlitten, der die Druckelemente trägt, eine ausreichend genaue Steuerung vorzuschlagen, die es erlaubt, unterschiedliche Schlitten-Geschwindigkeiten für Schnellschrift (draft quality) oder Schönschrift (near letter quality) zu schreiben. Trotz der Schwierigkeiten, die in der Aufgabenstellung verborgen sind, soll die zugehörige optoelektronische Abtasteinrichtung mit einem minimalen Aufwand auskommen.

Die gestellte Aufgabe wird erfindungsgemäß durch die Merkmale des Kennzeichen der Ansprüche 1 und 11 gelöst. Das Prinzip der Erfindung geht von einem vorhandenen einfachen Antrieb und daher beherrschbaren Kriterien der physikalischen Größen aus, ohne eine Änderung des Bewegungsablaufs herbeizuführen. Die Korrekturgrößen liegen alle auf der Steuerseite. Dieses Prinzip macht den elektromechanischen Antrieb wirtschaftlich und einfach. Der Aufwand auf der Steuerseite hält sich außerdem in Grenzen. Ein besonderer Vorteil dieser Lösung besteht in der hohen Genauigkeit der Steuerung auch bei unterschiedlichen Geschwindigkeiten des Pendelantriebs.

Grundsätzlich kann die Erfindung auf eine Vielzahl von Pendelantrieben angewendet werden. Es ist jedoch vorteilhaft, daß die Wellenform der Schlittenbewegungen aufgrund eines an den Pendelantriebsmotor angeschlossenen Kurbelgetriebes angenähert als Sinuswelle erzeugt wird.

Der Ausgleich des von einer Linearen abweichenden Kurvenbereiches kann vorteilhafterweise derart vorgenommen werden, indem der Druckbereich symmetrisch zur maximalen Verschiebegeschwindigkeit angeordnet ist.

Für das Drucken nicht ausgenutzte bzw. nicht ausnutzbare Kurvenbereiche können dahingehend anderweitig ausgenutzt werden, indem in den Totzeiten zwischen jeweils zwei Druckbereichen das Vorschieben des Aufzeichnungsträgers erfolgt.

Die hier zur Verfügung stehenden Zeiten lassen sich insofern günstig ausnutzen, als aus den Totzeiten für das Vorschieben des Aufzeichnungsträgers eine im Mittelbereich angeordnete Vorschubzeit von ca. 4 bis 7 msec ausgewählt wird.

Die Genauigkeit des Schriftzeichens entsprechend seiner theoretischen Lage in der Matrix wird erheblich dadurch gesteigert, daß für das zeitliche Auslösen der Druckelemente die Flugzeit der Druckelemente von einer Ruheposition in die Drucklage berücksichtigt wird.

Die Schriftqualitäten Schnellschrift bzw. Schönschrift können auf eine solche Art erzeugt werden, daß bei veränderbarer Drehgeschwindigkeit des Pendelantriebsmotors zumindest zwei unterschiedliche Druckgeschwindigkeiten vorgesehen werden, wobei eine der Druckgeschwindigkeiten eine Maximal-Druckgeschwindigkeit darstellt.

Ein weiterentwickeltes System der Schriftqualitäten besteht ferner darin, daß von der Maximal- Druckgeschwindigkeit zumindest zwei niedrigere, gestufte Druckgeschwindigkeiten abgeleitet werden, wobei die Flugzeiten für die Druckelemente in allen Geschwindigkeitsstufen berücksichtigt werden.

Die tatsächliche Auslösezeit für eines der Druckelemente in bezug auf die Matrix bzw. auf das in einem Zeichengenerator vorherbestimmte Schriftzeichen wird dadurch festgelegt, daß die Maximaldruckgeschwindigkeit, d. h. der Verschiebeweg des Schlittens bis zu einer theoretischen Druckposition durch Addition der theoretischen Impulszeit mit der Flugzeit des Druckelementes bestimmt wird.

Die tatsächliche Auslösezeit bei verlangsamter Schreibgeschwindigkeit wird andererseits dadurch bestimmt, daß für die von der Maximal- Druckgeschwindigkeit bzw. deren addierten Druckelement-Flugzeit abgeleiteten, gestuften Druckgeschwindigkeiten die Flugzeiten für die Druckelemente durch elektronisches Verzögern des Auslösezeitpunktes kompensiert werden.

Für die Durchführung der beschriebenen Verfahrensschritte wird eine opto-elektronische Abtasteinrichtung verwendet, mit einer auf der Antriebswelle angeordneten Taktscheibe des für eine ausgewählte Druckgeschwindigkeit mit konstanter Drehgeschwindigkeit betriebenen Pendelantriebsmotors für einen die Druckelemente tragenden Schlitten oder dgl. und mit einer oder mehreren Markierungsspuren der Taktscheibe zugeordneten Lichtsendern und Lichtempfängern.

Hierbei wird einrichtungstechnisch der Ausgleich von Abweichungen der Bewegungskurven von einer Linearen dadurch erzielt, daß die Taktscheibe für Hin- und Herbewegung des Schlittens jeweils getrennte, segmentförmige, einen Winkel von weniger als 180° einschließende Markierungsspuren aufweist und daß jede Markierungsspur nicht konstante Zentri-Winkel für lichtdurchlässige Markierungen bzw. lichtundurchlässige Markierungen aufweist. Dasselbe Prinzip kann auch für eine gerade Taktspur angewendet werden. Eine runde Taktscheibe vermeidet in Verbindung mit einem konstant drehenden Pendelantriebsmotor (Gleichstrommtor) jedoch zusätzliche Fehlerquellen. da die beiden Taktspursegmente nicht zueinander justiert werden müssen, wie es bei geraden, am Druckschlitten mitbewegten Taktspuren der Fall wäre. Weiters kann mit der runden Taktscheibe bei gleichem Aufwand eine bessere Anflösung erzielt werden, da hier für die Positionsgebung der Umfang einer Scheibe zur Verfügung steht, während im anderen Fall nur der kurze Druckhub für eine Anzahl von Positionsmarken verwendet kann. Die Herstellung einer solchen Taktscheibe ist wirtschaftlich und technisch leicht zu realisieren.

Eine Ausführungsform einer solchen Taktscheibe besteht darin, daß die lichtdurchlässigen Markierungen (eines Markierungsspur-Segmentes) aus Schlitzen und die lichtundurchlässigen Markierungen aus Stegen von jeweils unterschiedlicher Breite bestehen.

Vorteilhafterweise sind die Schlitze und Stege von der Mitte des jeweiligen Markierungsspur-Segmentes aus nach beiden Seiten symmetrisch angeordnet.

Eine negative Beeinflussung der Impulsform, die durch eine wellige Taktscheibe entstehen könnte, wird dadurch vermieden, daß die Taktscheibe auf einem flachen Stützkörper aufliegt, der auf der Welle des Pendelantriebsmotors befestigt ist.

Für die konstante Drehgeschwindigkeit des Pendelantriebsmotors sorgt gleichzeitig, daß der Stützkörper für die Taktscheibe aus einem Schwungrad besteht.

Eine Weiterbildung der Taktscheibe besteht ferner darin, daß die Taktscheibe am Außenumfang mit zwei 180° langen, unterschiedlichen Markierungsspuren für Links- bzw. Rechtspaß-Erkennung des Schlittens versehen ist.

Das vorteilhafte, wellenfreie Aufliegen der Taktscheibe auf ihrer Unterlage wird außerdem dadurch gefördert, daß die Taktscheibe mit Befestigungslöchern für Schrauben versehen ist.

Die Grundstellung der Taktscheibe ist für die Maximal-Druck-geschwindigkeit unter Berücksichtigung der Druckelement-Flugzeit « verdreht eingestellt. Diese Vorhaltstellung wird dadurch erreicht, indem die Taktscheibe mit einer Fixierungsbohrung versehen ist, die eine um den Drehwinkel der Nadelflugzeit vergrößerte Winkelstellung festlegt bezogen auf die beiden Markierungsspur-Segmente.

In der Zeichnung ist ein Ausführungsbeispiel der Erfindung schematisch dargestellt und wird im folgenden näher erläutert. Es zeigen
Figur 1 eine Seitenansicht der auf der Welle des Pendelantriebsmotors befestigten Taktscheibe,
Figur 2 die zu Fig. 1 gehörende Seitenansicht,
Figur 3 die Taktscheibe mit Sender und Empfänger für die Abtastung der Markierungsspuren in Ergänzung zu Fig. 2.
Figur 4 ein Verschiebeweg-/Zeit-Diagramm für den Schlitten, der die Druckelemente trägt (Sinusantrieb),
Figur 5 ein Geschwindigkeits-/Zeit-Diagramm für den Schlitten,
Figur 6 ein Beschleunigungs-/-Zeit-Diagramm für den Schlitten,
Figur 7 ein Verschiebeweg-/Zeit-Diagramm für den Papiervorschub als Einzelheit A gemäß Fig. 4 in vergrößertem Maßstab,
Figur 8 eine praktische Ausführungsform für die Taktscheibe in Seitenansicht und
Figur 9 die zu Fig. 8 gehörende Vorderansicht der Taktscheibe im Maßstab 1 : 1.

Auf der Welle 1 des nicht dargestellten Pendelantriebsmotors befindet sich die opto-elektronische Abtasteinrichtung gemäß den Fig. 1 bis 3. Die Abtasteinrichtung besteht aus einer Taktscheibe 2, die flach auf der Planseite eines Stützkörpers 3 aufliegt, der als Schwungrad 3a ausgeführt ist und mittels der Planscheibe 4 und drei Schrauben 5a, 5b und 5c befestigt ist. Die Taktscheibe 2, der Stützkörper 3 und die Planscheibe 4 sind mittels des Spannringes 4a fest auf der Welle 1 des Pendelantriebsmotors gehalten, wozu die Spannschraube 4b festgezogen ist. Auf der Taktscheibe 2 sind Markierungsspuren 6 und 7 vorgesehen. Jede der Markierungsspuren 6 und 7 weist lichtdurchlässige und lichtundurchlässige Markierungen 8a bzw. 8b auf (Fig. 3). Jede der Markierungsspuren 6 und 7 bildet zur Wellenachse 9 ein Segment, das weniger als 180° des Umfangs der Taktscheibe 2 einnimmt. Die lichtdurchlässigen Markierungen 8a einer der Markierungsspuren bestehen aus Schlitzen 10 und die lichtundurchlässigen Markierungen 8b aus Stegen 11 von jeweils unterschiedlicher (mittlerer) Breite.

Die Schlitze 10 bzw. die Stege 11 können selbstverständlich durch Farbmarkierungen auf einem transparenten Material gebildet werden (wie diese Lösung in Fig. 9 dargestellt ist).

Die Schlitze 10 und die Stege 11 verlaufen radial zur Wellenachse 9 und nehmen einen Zentri-Winkel 12 ein, der kleiner als 180° ist. Von der Mitte 13 eines der beiden Markierungsspur-Segmente 14 aus, sind die Schlitze 10 und die Stege 11 symmetrisch angeordnet und entsprechend in ihrer Breite, d. h. in ihrem Winkel der auszugleichenden Kurvenbereiche angepaßt, wie noch zu beschreiben ist.

Die Taktscheibe 2 besitzt an ihrem Außenumfang 15 zwei weitere Markierungsspuren 16 und 17, die jeweils über 180° verlaufen, um einen Links- bzw. Rechtspaß des Schlittens zu erkennen (Fig. 3). Am Chassis 18 des Druckers sind Lichtsender bzw. Lichtempfänger 19 für die Markierungsspuren 6 und 7 sowie Lichtsender bzw. Lichtempfänger 20 für die Links- bzw. Rechtspaß-Erkennung angeordnet. Für die drei Schrauben 5a, 5b und 5c sind entsprechende Löcher 21a, 21 b und 21 c in der Taktscheibe 2 vorgsehen. Die Funktionen weiterer Löcher in der Taktscheibe 2 werden zu Fig. 9 noch beschreiben. So ist in der Taktscheibe 2 eine Fixierungsbohrung 22 vorgesehen, die erlaubt, die Taktscheibe 2 um einen Drehwinkel <p1 verdreht einzusetzen, bezogen auf die beiden Markierungsspur-Segmente 14.

Der (nicht dargestellte) Pendelantriebsmotor treibt mit einem der Welle 1 abgewandten Wellenstumpf eine Exzenterscheibe, an der eine Kurbelstange angeordnet ist, die mit dem Schlitten in Verbindung steht. Dadurch entsteht die Wellenform 23 im Verschiebeweg/Zeit-Diagramm gemäß Fig. 4. Die Frequenz ist z. B. mit 23,33 Hz für 400 Zeilen pro Minute Schreibleistung des Matrixdruckers ausgelegt. Die Wellenform 23 entspricht einer angenäherten Sinuskurve. Aus der Sinuskurve werden jeweils die schräg aufsteigenden Kurvenbereiche 24 bzw. die schräg absinkenden Kurvenbereiche 25 für die Hin- und Herdruckpässe selektiert, in denen die Auslöszeitpunkte für die Druckelemente liegen. In Fig. 4 ist jeweils mit 31 das Druckende, mit 32 der Druckanfang, mit 33 der Zeitpunkt für Links- bzw. Rechtspaß-Erkennung, mit 34 der Papiervorschubanfang und mit 35 das Papiervorschubende bezeichnet. Die Einzelheit A ist in Fig. 7 größer dargestellt, wobei die Zeit des Papiervorschubs 36 z. B. 6,2 msec beträgt. In den Punkten 31 und 32 beginnt bzw. endet die Totlage des Schlittens und zwischen 31 und 32 muß der Papiervorschub erfolgt sein. In den Kurvenbereichen 24 und 25 hingegen können die Druckpunkte ausgelöst werden.

Fig. 5 zeigt für die Kurvenbereiche 24 und 25 den Geschwindigkeitsverlauf 37 zwischen den Punkten 32 = Druckanfang und 31 = Druckende. Im Maximum des Geschwindigkeitsverlaufs 37 ist auf der Taktscheibe 2 (Fig. 2) die Mitte 13 der Markierungsspur-Segmente 14 angesetzt. Wegen dieses Geschwindigkeitsverlaufes 37 sind die Schlitze 10 und die Stege und ungleich breit, bzw. genauer gesagt, sie schließen ungleich große Zentri-Winkel ein.

Fig. 6 zeigt für den Druckbereich 38 jeweils geringste Beschleunigungsänderungen zwischen dem Druckanfang 32 und dem Druckende 31, währenddem in den Totzeiten 39 die dort herrschenden hohen Beschleunigungswerte ausgespart werden.

Eine gute Ausrichtung der vertikalen Druckpunktreihen kann nunmehr durch Berücksichtigung der Flugzeit des Druckelementes in beiden Druckpaßrichtungen erzielt werden. Jede der Markierungsspuren 6 und 7 weist jeweils 120 Schlitze (mit 10 bezeichnet) auf.

Die Bewegungen folgen der Gleichung hierin bedeuten :
s = Schritte des Schlittens, der die Druckelemente trägt ;
r = Exzentrizität der Kurbelwelle (z. B. 5,65 mm) ;
ϕ = Drehwinkel der Taktscheibe.

Der Winkel von Schlitz 10 zu Schlitz 10 kann somit nicht konstant sein. Jede Kante eines Schlitzes 10 erzeugt einen Impuls für eine Druckposi- . tion (240 Impulse in jedem Druckpaß = 240 x 10/4 = 600 Impulse pro •. Bei dem Winkel ϕ muß eine Kante eines Schlitzes vorliegen, um einen Punkt auf dem Aufzeichnungsträger in der Stellung « s zu erzeugen. Die vorstehende Gleichung ergibt somit die Winkel sämtlicher Schlitze 10 auf der Taktscheibe 2.

Ein Ausgleich der Flugzeit der Druckelemente folgt der nachstehenden Berechnung : hierin bedeuten :
w = Winkelgeschwindigkeit der Kurbelwelle (= konstant)
t = Zeit zwischen Umkehrpunkt und einer theoretischen Druckposition.

Für die tatsächliche Druckposition gilt :
Bei w = konstant und
t1 = konstant und
<p = w · t, ergibt sich Hierin bedeuten :
s1 = wahre Druckposition ohne Ausgleich der Druckelement-Flugzeit
t1 = Flugzeit des Druckelementes.

Um die Flugzeit auszugleichen und um die tatsächliche Druckposition s1 auf der theoretischen Druckposition s zu erhalten, muß die Taktscheibe 2 um den Winkel ϕ1 voreilend verdreht werden.

Um ferner die Druckelement-Flugzeit auch für niedrigere Druckgeschwindigkeiten zu kompensieren (23,33 Hz für 400 Zeilen/min ; 15,55 Hz für 266 Zeilen/min und 11,66 Hz für 200 Zeilen/min), wird die voreilende Impulszeit, die durch die um tp1 gedrehte Taktscheibe 2 entsteht, um eine Größe, die sich aus dem Verhältnis der niedrigeren Druckgeschwindigkeit zur maximalen Druck- geschwindigkeit ergibt, durch einen elektronischen Schaltkreis verzögert.

Die Taktscheibe 2 ist gemäß den Fig. 8 und 9 aus einer dünnen transparenten Folie 40 hergestellt. Die Markierungsspur 16 ist daher unbedruckt und die Markierungsspur 17 schwarz (lichtundurchlässig) bedruckt. Die Markierungsspuren 6 und 7 beginnen von der Mitte 13 aus und sind wie vorstehend berechnet jeweils nach links und rechts mit wachsender « Breite angeordnet. Der Beginn des ersten Schlitzes eilt der Exzentrizität r "der Kurbelwelle um den Winkel ϕ1 vor. Daran anschließend sind alle Schlitze bzw. Stege 11 nach Gleichung (I) berechnet.

## Patentansprüche

1. Verfahren zum Steuern des Auslösezeitpunktes für Druckelemente für die Erzeugung von Schriftzeichen aus einzelnen Punkten beim Matrixdrucken, wobei der die Druckelemente tragende Schlitten mittels eines gleichförmigen Antriebs in hin- und hergehende geradlinige Bewegungen parallel zum Druckwiderlager versetzt wird und wobei bei der pendelnden Bewegung des Schlittens jeweils periodische Schwingungskurven von Wellenform (23) erzeugt werden, aus denen jeweils schräg aufsteigende und schräg absinkende, von einer Linearen abweichende Kurvenbereiche (24, 25) für den Druckzeitpunkt ausgewählt werden, dadurch gekennzeichnet, dass die Drehbewegungen des Pendelantriebsmotors auf eine synchron mit dem Pendelantriebsmotor bewegte Taktscheibe (2) übertragen werden, deren Impulse das Abschießen der Druckelemente gegen ein Farbband mit darunter befindlichem und auf dem Druckwiderlager aufliegendem Aufzeichnungsträger in Abhängigkeit der jeweiligen Schlittenposition steuern, und daß die Abweichungen von der Linearen durch nichtlineare Anordnungen der Markierungen auf der mit konstanter Drehgeschwindigkeit bewegten Taktscheibe kompensiert werden.

2. Verfahren nach Anspruch 1, dadurch gekennzeichnet, daß die Wellenform (23) der Schlittenbewegungen aufgrund eines an den Pendelantriebsmotor angeschlossenen Kurbelgetriebes angenähert als Sinuswelle erzeugt wird.

3. Verfahren nach den Ansprüchen 1 und 2, dadurch gekennzeichnet, daß der Druckbereich (38) symmetrisch zur maximalen Verschiebegeschwindigkeit angeordnet ist (Fig. 5).

4. Verfahren nach den Ansprüchen 1 bis 3, dadurch gekennzeichnet, daß in den Totzeiten (39) zwischen jeweils zwei Druckbereichen (38) das Vorschieben des Aufzeichnungsträgers erfolgt (Fig. 6).

5. Verfahren nach den Ansprüchen 1 bis 4, dadurch gekennzeichnet, daß aus den Totzeiten (39) für das Vorschieben des Aufzeichnungsträgers eine im Mittelbereich angeordnete Vorschubzeit (36) von ca. 4 bis 7 msec ausgewählt wird (Fig. 7).

6. Verfahren nach den Ansprüchen 1 bis 5, dadurch gekennzeichnet, daß für das zeitliche Auslösen der Druckelemente die Flugzeit der Druckelemente von einer Ruheposition in die Drucklage berücksichtigt wird.

7. Verfahren nach den Ansprüchen 1 bis 6, dadurch gekennzeichnet, daß bei veränderbarer Drehgeschwindigkeit des Pendelantriebsmotors zumindest zwei unterschiedliche Druckgeschwindigkeiten vorgesehen werden, wobei eine der Druckgeschwindigkeiten eine Maximal-Druckgeschwindigkeit darstellt.

8. Verfahren nach den Ansprüchen 1 bis 7, dadurch gekennzeichnet, daß von der Maximal- Druckgeschwindigkeit zumindest zwei niedrigere, gestufte Druckgeschwindigkeiten abgeleitet werden, wobei die Flugzeiten für die Druckelemente in allen Geschwindigkeitsstufen berücksichtigt werden.

9. Verfahren nach den Ansprüchen 1 bis 8, dadurch gekennzeichnet, daß die Maximal- Druckgeschwindigkeit, d. h. der Verschiebeweg des Schlittens bis zu einer theoretischen Druckposition durch Addition der theoretischen Impulszeit mit der Flugzeit des Druckelementes bestimmt wird.

10. Verfahren nach den Ansprüchen 1 bis 8, dadurch gekennzeichnet, daß für die von der Maximal-Druckgeschwindigkeit bzw. deren addierten Druckelement-Flugzeit abgeleiteten, gestuften Druckgeschwindigkeiten die Flugzeiten für die Druckelemente durch elektronisches Verzögen des Auslösezeitpunktes kompensiert werden.

11: Opto-elektronische Abtasteinrichtung mit einer auf der Antriebswelle angeordneten Taktscheibe (2) des für eine ausgewählte Druckgeschwindigkeit mit konstanter Drehgeschwindigkeit betriebenen Pendelantriebsmotors für einen die Druckelemente tragenden Schlitten oder dgl. und mit einer oder mehreren Markierungsspuren der Taktscheibe (2) zugeordneten Lichtsendern und Lichtempfängern, zur Durchführung des Verfahrens nach den Ansprüchen 1 bis 10, wobei die Taktscheibe (2) für jeweils die Hin- oder Herbewegung des Schlittens getrennte, segmentförmige, einen Winkel von weniger als 180° einschließende Markierungsspuren (6, 7) aufweist und daß jede Markierungsspur (6, 7) nicht konstante Zentri-Winkel für lichtdurchlässige Markierungen (8a) bzw. lichtundurchlässige Markierungen (8b) aufweist.

12. Einrichtung nach Anspruch 11, dadurch gekennzeichnet, daß die lichtdurchlässigen Markierungen (8a) (eines Markierungsspur-Segmentes) aus Schlitzen (10) und die lichtundurchlässigen Markierungen (8b) aus Stegen (11) von jeweils unterschiedlicher Breite bestehen.

13. Einrichtung nach den Ansprüchen 11 und 12, dadurch gekennzeichnet, daß die Schlitze (10) und Stege (11) von der Mitte (13) des jeweiligen Markierungsspur-Segmentes (14) aus nach beiden Seiten symmetrisch angeordnet sind.

14. Einrichtung nach den Ansprüchen 11 bis 13, dadurch gekennzeichnet, daß die Taktscheibe (2) auf einem flachen Stützkörper (3) aufliegt, der auf der Welle (1) des Pendelantriebsmotors befestigt ist.

15. Einrichtung nach den Ansprüchen 11 bis 14, dadurch gekennzeichnet, daß der Stützkörper (3) für die Taktscheibe (2) aus einem Schwungrad (3a) besteht.

16. Einrichtung nach den Ansprüchen 11 bis 15, dadurch gekennzeichnet, daß die Taktscheibe (2) am Außenumfang (15) mit zwei 180° langen unterschiedlichen Markierungsspuren (16, 17) für Links- bzw. Rechtspaß-Erkennung des Schlittens versehen ist.

17. Einrichtung nach den Ansprüchen 11 bis 16, dadurch gekennzeichnet, daß die Taktscheibe (2) mit Befestigungslöchern (21a, 21b, 21c) für Schrauben (5a, 5b, 5c) versehen ist.

18. Einrichtung nach den Ansprüchen 11 bis 17, dadurch gekennzeichnet, daß die Taktscheibe (2) mit einer Fixierungsbohrung (22) versehen ist, die eine um den Drehwinkel (1) der Nadelflugzeit vergrößerte Winkelstellung festlegt, bezogen auf die beiden Markierungsspur-Segmente (14).

## Claims

1. Method of controlling the moment of triggering printing elements in matrix printers in which the carriage that carries the printing elements is driven by a uniformly rotating drive to perform shuttle movements in a direction parallel to a print abutment and in which the motion of rotation of the shuttle motor is transmitted to a cycle disk (2) which is moved in synchronism with the shuttle motor and whose impulses control the firing of the printing elements against an inked ribbon arranged before a chart backed by the print abutment to produce characters each composed of a number of dots as a function of the position of the carriage at the firing moment, characterised by the fact that the shuttling movement of the carriage generates cyclic oscillation curves of wave shape (23) from which inclined rising and inclined falling curve sections (24, 25), which deviate from a linear line, are selected for the moments of printing and that such deviations from a linear line are compensated by non-linear arrangement of marks provided on the cycle disk, which runs at constant rotational speed.

2. Method in accordance with claim 1, characterised by the fact that the wave-shape (23) of the carriage movements is generated as an approximated sine wave by means of a crank drive connected to the shuttle motor.

3. Method in accordance with claims 1 and 2, characterised by the fact that the printing section (38) is arranged in symmetry with the maximum displacement speed (Fig. 5).

4. Method in accordance with claims 1 to 3, characterised by the fact that chart advance (Fig. 6) takes place in each case in the dead times (39) between two printing sections (38).

5. Method in accordance with claims 1 to 4, characterised by the fact that an advance time (36) of approx. 4 to 7 msec is selected in the middle zone of the chart advance dead times (39).

6. Method in accordance with claims 1 to 5, characterised by the fact that the time of print element flying from rest position to printing position is allowed for in the moment of print element triggering.

7. Method in accordance with claims 1 to 6, characterised by the fact that with unchanged shuttle motor rotational speed at least two different printing speeds are possible, one of the speeds being the maximum printing speed.

8. 'Method in accordance with claims 1 to 7, characterised by the fact that at least two lower stepped printing speeds are derived from the maximum printing speed allowing for the printing element flying times at all speed steps.

9. Method in accordance with claims 1 to 8, characterised by the fact that the maximum printing speed, which is the distance of carriage displacement up to a theoretical printing position is determined by adding the theoretical pulse time to the printing element flying time.

10. Method in accordance with claims 1 to 8, characterised by the fact that the flying times of the printing elements are compensated by electronically delaying the element triggering moment to arrive at the stepped printing speeds derived from the maximum printing speed or the summed up printing element flying time.

11. Optoelectronic scanning device provided with a cycle disk (2) which is arranged on the drive shaft of the shuttle motor which runs at constant speed for a selected printing speed and which drives a printing element supporting carriage or the like and provided with light emitters and light receivers dedicated to one or several marking tracks of the cycle disk (2) to allow application of the methods in accordance with claims 1 to 10 where the cycle disk (2) has marking tracks (6, 7) which are separate for the to and fro movements of the carriage, are segment- shaped or form an angle of less than 180° and where each marking track (6, 7) has non-constant central angles for translucent markings (8a) or non-translucent markings (8b).

12. Equipment in accordance with claim 11, characterised by the fact that the translucent marks (8a) (of a marking track segment) consist of slots (10) and the non-translucent marks (8b) of lands (11) of different widths.

13. Equipment in accordance with claims 11 and 12, characterised by the fact that the slots . (10) and lands (11) are arranged symmetrically on either side as from the center 13 of each marking track segment (14).

14. Equipment in accordance with claims 11 to 13, characterised by the fact that the cycle disk (2) lies on a flat supporting body (3) which is mounted on the shaft (1) of the shuttle motor.

15. Equipment in accordance with claims 11 to 14, characterised by the fact that the body (3) supporting the cycle disk (2) consists of a flywheel (3a).

16. Equipment in accordance with claims 11 to 15, characterised by the fact that the cycle disk (2) is provided on its outer circumference (15) with two different marking tracks (16, 17), each 180° long, for left-hand pass or right-hand pass identification of the carriage.

17. Equipment in accordance with claims 11 to 16, characterised by the fact that the cycle disk (2) is provided with fixing holes (21a, 21 b, 21c) for screws (5a, 5b, 5c).

18. Equipment in accordance with claims 11 to 17, characterised by the fact that the cycle disk (2) is provided with a drilled locating hole (22) which determines an angular position enlarged by the rotation angle (1) of the needle flying time, related to the two marking track segments (14).

## Revendications

1. Procédé pour la commande du point de déclenchement pour des éléments d'impression, pour la production de caractères d'écriture à partir de points isolés, dans l'impression par matrice, dans lequel la navette portant les éléments d'impression est déplacée selon des mouvements de va et vient rectilignes parallèlement à la butée d'impression, au moyen d'un entraînement uniforme et des courbes d'oscillations périodiques de forme ondulée (23) étant à cette occasion produites à chaque mouvement pendulaire de la navette, pour lesquelles sont sélectionnées à chaque fois comme point où se fait l'impression, des zones de courbes montantes et descendantes inclinées et s'éloignant d'une zone linéaire (24. 25), et que les écarts d'avec les agencements linéaires soient compensés par des agencements non linéaires de marquage effectués sur la roue d'impulsion se déplaçant à vitesse de rotation constante, caractérisé en ce que les mouvements de rotation du moteur de commande oscillante sont transmis à une roue d'impulsion (2) se déplaçant de manière synchrone avec le moteur de commande oscillante, dont les impulsions commandent le tir des éléments d'impression contre un ruban encreur avec le support d'enregistrement situé en dessous et reposant sur la butée d'impression, en fonction de chaque position de la navette, pour la production de caractères d'écriture à partir de points isolés.

2. Procédé selon la revendication 1, caractérisé en ce que la forme ondulée (23) des mouvements de la navette est produite sous une forme de sinusoïde approchée à partir d'un mécanisme à manivelle raccordé au moteur de commande oscillante.

3. Procédé selon les revendications 1 et 2, caractérisé en ce que la zone d'impression (38) est disposée symétriquement par rapport à la vitesse maximale de déplacement (figure 5).

4. Procédé selon les revendications 1 à 3, caractérisé en ce que l'avance du support d'impression a lieu lors des temps morts (39), entre deux zones d'impression (38) (figure 6).

5. Procédé selon les revendications 1 à 4, caractérisé en ce qu'un temps d'avance (36) d'environ 4 à'7 msec est déterminé dans la zone médiane des temps morts (39), pour l'avance du support d'impression (figure 7).

6. Procédé selon les revendications 1 à 5, caractérisé en ce que le temps de vol des éléments d'impression, depuis une position de repos jusqu'à la position d'impression, est pris en compte pour le point de déclenchement des éléments d'impression.

7. Procédé selon les revendications 1 à 6, caractérisé en ce que dans le cas de vitesse variable de rotation du moteur de commande oscillante, au moins deux vitesses d'impression représentant à cette occasion une vitesse maximale d'impression.

8. Procédé selon les revendications 1 à 7, caractérisé en ce que deux vitesses d'impression plus lentes étagées sont déduites de la vitesse maximale d'impression, les temps de vol des éléments d'impression étant pris en compte dans tous les étages de vitesses.

9. Procédé selon les revendications 1 à 8, caractérisé en ce que la vitesse maximale d'impression, c'est-à-dire le mouvement de déplacement de la navette, jusqu'à une position théorique d'impression est déterminée par l'addition de la durée théorique d'impulsion et du temps de vol.

10. Procédé selon les revendications 1 à 8, caractérisé en ce que pour les vitesses d'impression étagées déduites de la vitesse maximale d'impression, respectivement de sa somme avec le temps de vol de l'élément d'impression, les temps de vol des éléments d'impression sont compensés par un retardement électronique du point de déclenchement.

11. Dispositif opto-électronique de balayage avec une roue (2) d'impulsion disposée sur l'arbre d'entraînement du moteur de commande oscillante fonctionnant à vitesse constante pour une vitesse d'impression déterminée, pour une navette portant les éléments d'impression, ou un organe semblable, et avec une ou plusieurs pistes de marquage pour les émetteurs et capteurs de lumière disposés sur la roue d'impulsion (2), afin d'exécuter le procédé selon les revendications 1 à 10, la roue d'impulsion (2) présentant pour chaque mouvement en avant ou bien en arrière de la navette des pistes de marquage (6, 7) séparées, en forme de segment et formant un angle inférieur à 180°, chaque piste de marquage (6, 7) présentant un angle au centre non constant, pour des marquages laissant passer la lumière (8a), respectivement opaques (8b).

12. Dispositif selon la'revendication 11, caractérisé en ce que les pistes de marquage (8a) laissant passer la lumière (d'un segment de piste de marquage) se composent de fentes (10) et que les pistes ne laissant pas passer la lumière (8b) se composent de bandes (11) ayant chacune des largeurs différentes.

13. Dispositif selon les revendications 11 et 12, caractérisé en ce que les fentes (10) et les bandes (11) sont disposées à partir du milieu (13) de chaque segment de piste de marquage (14) et symétriquement des deux côtés.

14. Dispositif selon les revendications 11 à 13, caractérisé en ce que la roue d'impulsion (2) repose sur un corps d'appui (3) plate, qui est fixé sur l'arbre (1) du moteur de commande oscillante.

15. Dispositif selon les revendications 11 à 14, caractérisé en ce que le corps d'appui (3) de la roue d'impulsion (2) se compose d'un volant d'inertie (3a).

16. Dispositif selon les revendications 11 à 15, caractérisé en ce que la roue d'impulsion (2) est pourvue à sa périphérie extérieure (15) de deux pistes de marquage différentes (16, 17) longues de 180°, pour la reconnaissance de passe vers la gauche ou vers la droite pour la navette.

17. Dispositif selon les revendications 11 à 16, caractérisé en ce que la roue à impulsion (2) est pourvue de trous de fixation (21 a, 21b, 21 c) pour des vis (5a, 5b, 5c).

18. Dispositif selon les revendications 11 à 17, caractérisé en ce que la roue à impulsion (2) est . pourvue d'un perçage de fixation (22), qui détermine un calage angulaire accru de la valeur de l'angle de rotation (<p1) du temps de vol de l'aiguille, rapporté aux deux segments de pistes de marquage (14).
